# FASCICULE DE BREVET EUROPEEN

(11) **EP 2 671 699 B1**
(45) Date de publication et mention de la délivrance du brevet: **25.03.2015**
(21) Numéro de dépôt: 13170494.2
(22) Date de dépôt: 04.06.2013
(51) Int. Cl.: B28B 1/08, B28B 7/00, B28B 7/42

(54) **Montage de platelage équipant un banc de fabrication de poutrelles par filage**
Montage eines Bohlenbelags zur Ausstattung einer Werkbank zur Herstellung von Balken durch Fließpressen
Assembly of decking on a bench for manufacturing girders by extrusion

(30) Priorité: 07.06.2012 FR 1255299
(43) Date de publication de la demande: 11.12.2013
(73) Titulaire: KP1, 84000 Avignon (FR)
(72) Inventeur: Pacqueau, Christophe, 30290 LAUDUN L'ARDOISE (FR); Claverie, Frédéric, 34240 LAMALOU LES BAINS (FR); Legall, Jean Claude, 30650 ROCHEFORT DU GARD (FR); Haour, Thierry, 30650 ROCHEFORT DU GARD (FR)
(74) Mandataire: Beaudouin-Lafon, Emmanuel

(56) Documents cités:
- EP-A2- 0 253 043
- BE-A- 644 860
- DE-A1- 1 683 786
- GB-A- 1 074 270

## Description

L'invention concerne un banc de fabrication de poutrelles par filage, du type connu du document de brevet FR2421040, c'est-à-dire comprenant un platelage rectangulaire de grande longueur portant un équipage mobile déplacé à intervalles réguliers le long de ce platelage pour couler le béton des poutrelles par séries successives.

### ARRIERE PLAN DE L'INVENTION

Dans une telle installation, le platelage se présente sous forme d'une plaque d'acier rectangulaire d'environ 80 mètres de long et 2,70 mètres de large, supportée par des fondations en béton délimitant deux rives parallèles. Le platelage repose par ses deux bords longitudinaux sur deux bandes en acier qui sont scellées aux faces supérieures de ces rives. Une série de colonnettes sont disposées entre les rives en ayant leurs faces supérieures à hauteur des bandes en acier pour supporter la région centrale du platelage.

Complémentairement, des butées latérales dépassant au dessus des bandes latérales sont ancrées dans les fondations de part et d'autre des bandes en acier, afin d'immobiliser le platelage latéralement.

Un rail à section triangulaire est soudé à la face supérieure du platelage, le long de l'un de ses bords longitudinaux, ce rail étant destiné à recevoir des roues à gorge de l'équipage mobile, pour guider celui-ci durant son déplacement le long du platelage.

L'équipage mobile comporte une grille qui repose sur le platelage, cette grille étant formée d'une série de longerons parallèles à la direction longitudinale du platelage, et qui sont espacés latéralement les uns des autres et rigidement solidarisés les uns aux autres.

En fonctionnement, le béton est coulé sur la grille immobilisée sur le platelage, pour former une série de poutrelles, c'est-à-dire une poutrelle dans chaque espace séparant deux longerons voisins. L'équipage mobile est ensuite déplacé longitudinalement avant de procéder au coulage d'une autre série de poutrelles espacée de la précédente le long du platelage.

Complémentairement, ces poutrelles intègrent des fils ou câbles de précontrainte qui sont tendus longitudinalement au dessus du platelage, et qui s'étendent entre les longerons de la grille.

Une fois que l'équipage mobile a parcouru toute la longueur du platelage, c'est -à-dire une fois que toutes les séries de poutrelles ont été coulées sur le platelage, cet équipage mobile est retiré.

L'ensemble du platelage avec les poutrelles qu'il porte est alors recouvert par une bâche, en vue de procéder à l'étuvage des poutrelles coulées, pendant par exemple huit heures à 60 degrés. Ce chauffage peut être assuré par un flux de vapeur circulant sous la plaque.

Lorsque l'étuvage est terminé, la bâche est retirée avant de couper les portions de fils de précontrainte situées entre les séries de poutres successives le long du platelage, ce qui permet ensuite de venir récupérer les poutrelles afin d'en débarrasser le platelage en vue d'une nouvelle campagne de production.

En pratique, la conformité géométrique des poutrelles est régulièrement insuffisante, ce qui conduit à mettre une partie des poutrelles produites au rebut. Concrètement, lorsque les câbles de précontraintes sont décalés latéralement dans la section d'une poutrelle, celle-ci fléchit lorsque les câbles sont sectionnés, au point que la poutrelle peut devoir être mise au rebut.

BE 644 860 A divulgue un fond de moule pour béton cellulaire suivant le préambule de la revendication 1.

### OBJET DE L'INVENTION

Le but de l'invention est de proposer une solution pour remédier à cet inconvénient.

### RESUME DE L'INVENTION

L'invention concerne un banc de fabrication de poutrelles par filage, d'aprés la revendication 1.

Grâce à cet agencement, la dilatation thermique du platelage se traduit par des déplacements homogènes du platelage le long de la face supérieure des fondations, selon la direction longitudinale et selon la direction transversale : celui-ci ne risque pas de se courber dans un plan horizontal sous l'effet de la dilatation, ce qui permet de produire de réduire significativement le taux de rebut des poutrelles produites.

Dans un mode de réalisation avantageux chaque liaison glissière longitudinale comporte d'une part une oreillette faisant partie du corps du platelage et dépassant latéralement au delà du bord longitudinal de ce corps de platelage, cette oreillette comportant une ouverture traversante s'étendant longitudinalement, et d'autre part un plot scellé aux fondations en dépassant de leur face supérieure pour traverser l'ouverture afin de constituer avec cette ouverture une liaison glissière orientée longitudinalement.

Dans un mode de réalisation avantageux le banc de filage comporte plusieurs liaisons glissières longitudinales régulièrement espacées le long de l'un des bords longitudinaux du platelage.

### DESCRIPTION DETAILLEE DE L'INVENTION

L'idée à la base de l'invention est de fixer le platelage aux fondations de telle manière qu'il se déforme de façon homogène et prédictible sous l'effet de la dilatation thermique intervenant lors de l'étuvage.

Ceci est assuré par un maintien comportant un appui plan du platelage sur ces fondations associé à une fixation d'un bord du platelage comportant une liaison ponctuelle de ce bord aux fondations et une ou plusieurs liaisons glissières longitudinales liant ce bord aux fondations.

Ainsi, le platelage selon l'invention comporte, tout comme dans l'Etat de la technique une plaque d'acier rectangulaire supportée par des fondations en béton, selon un appui plan pouvant par exemple être matérialisé, comme dans l'Etat de la technique, par deux bandes d'acier latérales scellées dans deux rives des fondations, et recevant les bords du platelage en acier.

Selon l'invention, ce platelage est fixé aux fondations par l'un de ses bords, au moyen d'une liaison rigide ponctuelle pouvant se présenter sous forme d'une soudure localisée d'un bord du platelage à la bande d'acier correspondante associée à un ou plusieurs éléments de liaisons glissières orientées longitudinalement, c'est-à-dire parallèlement au bord longitudinal du platelage.

Un tel élément de liaison glissière peut se présenter comme illustré schématiquement dans la figure unique. Dans ce cas, le platelage rectangulaire 1 au dessus duquel s'étendent différents fils ou câbles de précontrainte 2 comporte un bord longitudinal 3, qui est généralement rectiligne mais qui comporte une extension ou oreillette 4 au niveau de l'élément de liaison glissière 6.

Ce platelage 1 est en appui au niveau de la face inférieure de son bord longitudinal 3 sur une rive 7 de fondations en béton qui portent ce platelage, et il est plus particulièrement en appui sur une bande métallique 8 qui est scellée à la face supérieure de cette rive 7, ce qui autorise un déplacement du platelage 1 sur les fondations, selon la direction longitudinale AX, c'est-à-dire parallèlement aux bords longitudinaux du platelage.

Cette oreillette 4 qui s'étend horizontalement, c'est-à-dire qui s'étend dans le prolongement du corps du platelage 1, comporte dans sa région centrale une ouverture traversante 9 ou échancrure qui s'étend longitudinalement, et qui est traversée par un plot 11 rigidement solidaire des fondations. Ce plot 11 comporte un corps à section rectangulaire présentant la même largeur que l'échancrure 9 et ayant une longueur significativement inférieure à celle de cette échancrure.

Comme visible dans la figure, l'ensemble formé par l'oreillette 4 avec son échancrure longitudinale 9 et le plot 11 rigidement solidaire des fondations est situé au delà du bord rectiligne 3 le long du quel est soudé un rail à section triangulaire 12.

Comme dans le cas de l'Etat de la technique, le rail à section triangulaire 12 est destiné à recevoir une roue à gorge de l'équipage mobile, de manière à assurer le guidage de cet équipage mobile le long du platelage.

## Revendications

1. Banc de fabrication de poutrelles par filage, comportant un platelage (1) sous forme d'une plaque en acier portée par des fondations et qui est destinée à être chauffée lors d'une étape d'étuvage des poutrelles, **caractérisé en ce que** le platelage (1) est fixé aux fondations par l'un de ses bords longitudinaux (3), de manière à permettre une dilatation transversale et longitudinale de ce platelage (1) par rapport aux fondations qui le portent, cette fixation étant assurée par des moyens situés au niveau d'un même bord longitudinal (3) du platelage (1) et qui comprennent, d'une part un élément de solidarisation rigide du platelage (1) aux fondations, et d'autre part au moins un élément de liaison glissière longitudinale (6) reliant le platelage (1) aux fondations.

2. Banc selon la revendication 1, dans lequel chaque liaison glissière longitudinale (6) comporte d'une part une oreillette (4) faisant partie du corps du platelage (1) et dépassant latéralement au delà du bord longitudinal de ce corps de platelage (1), cette oreillette (4) comportant une ouverture traversante (9) s'étendant longitudinalement, et d'autre part un plot (11) scellé aux fondations en dépassant de leur face supérieure pour traverser l'ouverture (9) afin de constituer avec cette ouverture (9) une liaison glissière (6) orientée longitudinalement.

3. Banc selon la revendication 1 ou la revendication 2, comportant plusieurs liaisons glissières longitudinales (6) régulièrement espacées le long de l'un des bords longitudinaux (3) du platelage (1).

## Patentansprüche

1. Werkbank zur Herstellung von Trägern durch Fließpressen, umfassend eine Auflage (1) in Form einer Stahlplatte, die von Fundamenten getragen wird und die dazu bestimmt ist, während eines Schrittes zur Warmbehandlung der Träger erwärmt zu werden, **dadurch gekennzeichnet, dass** die Auflage (1) an den Fundamenten durch einen ihrer Längsränder (3) befestigt ist, derart, dass eine Ausdehnung in Quer- und in Längsrichtung dieser Auflage (1) in Bezug auf die Fundamente, die sie tragen, gestattet wird, wobei diese Befestigung durch Mittel gewährleistet wird, die sich im Bereich eines selben Längsrandes (3) der Auflage (1) befinden und die einerseits ein Element zum starren Befestigen der Auflage (1) an den Fundamenten und andererseits mindestens ein Längsgleitverbindungselement (6) umfassen, das die Auflage (1) mit den Fundamenten verbindet.

2. Werkbank nach Anspruch 1, wobei jede Längsgleitverbindung (6) einerseits ein Ohr (4) umfasst, das zum Körper der Auflage (1) gehört und seitlich über den Längsrand dieses Körpers der Auflage (1) übersteht, wobei dieses Ohr (4) eine sich in Längsrichtung erstreckende Durchgangsöffnung (9) umfasst, sowie andererseits einen Block (11), der in die Fundamente einbetoniert ist, indem er von ihrer Oberfläche absteht, um die Öffnung (9) zu durchsetzen, um mit dieser Öffnung (9) eine Gleitverbindung (6) zu bilden, die in Längsrichtung ausgerichtet ist.

3. Werkbank nach Anspruch 1 oder Anspruch 2, umfassend mehrere Längsgleitverbindungen (6), die gleichmäßig entlang eines der Längsränder (3) der Auflage (1) beabstandet sind.

## Claims

1. Bench for manufacturing beams by extrusion, including a deck (1) in the form of a steel plate carried by foundations and which is intended to be heated during a step of curing the beams, **characterised in that** the deck (1) is fixed to the foundations by one longitudinal edge (3) thereof to allow transverse and longitudinal expansion of this deck (1) relative to the foundations that carry it, this fixing being effected by means located on the same longitudinal edge (3) of the deck (1) and that include on the one hand an element for rigidly fastening the deck (1) to the foundations and on the other hand at least one longitudinal sliding connection element (6) connecting the deck (1) to the foundations.

2. Bench according to claim 1, wherein each longitudinal sliding connection element (6) includes on the one hand a lug (4) forming part of the body of the deck (1) and projecting laterally beyond the longitudinal edge of this body of the deck (1), this lug (4) having an opening (9) through it extending longitudinally, and on the other hand a stud (11) embedded in the foundations and projecting from the upper face thereof to pass through the opening (9) in order to constitute with this opening (9) a sliding connection (6) oriented longitudinally.

3. Bench according to claim 1 or claim 2, including a plurality of longitudinal sliding connections (6) regularly spaced along one of the longitudinal edges (3) of the deck (1).
